# EUROPÄISCHE PATENTSCHRIFT

(11) **EP 0 812 255 B1**
(45) Veröffentlichungstag und Bekanntmachung des Hinweises auf die Patenterteilung: **27.01.1999**
(21) Anmeldenummer: 96904709.1
(22) Anmeldetag: 24.02.1996
(51) Int. Cl.: B30B 1/18

(54) **SPINDELPRESSE UND VERFAHREN ZUM BETREIBEN EINER SPINDELPRESSE**
SCREW PRESS AND PROCESS FOR OPERATING A SCREW PRESS
PRESSE A VIS ET SON PROCEDE D'EXPLOITATION

(30) Priorität: 01.03.1995 DE 19507056
(43) Veröffentlichungstag der Anmeldung: 17.12.1997
(73) Patentinhaber: SMS Eumuco GmbH, 51377 Leverkusen (DE)
(72) Erfinder: TRIMBORN, Hermann-Josef, D-40789 Monheim (DE)
(74) Vertreter: Pollmeier, Felix, Dipl.-Ing.
(86) Internationale Anmeldenummer: DE9600316
(87) Internationale Veröffentlichungsnummer: WO9626827

(56) Entgegenhaltungen:
- CH-A- 532 466
- DE-A- 3 613 471
- DE-A- 4 208 638
- DE-B- 2 758 973

## Beschreibung

Die Erfindung betrifft ein Verfahren zum Betreiben einer Spindelpresse mit einer drehbar gelagerten Spindel, einem in einer Drehrichtung ununterbrochen umlaufenden Schwungrad, einer druckmittelbetätigten Reibungskupplung, über deren Kupplungsscheibe zum Arbeitshub die reibschlüssige Verbindung der Spindel mit dem Schwungrad herstellbar ist, und einem Rückdrehantrieb zum Rückhub des in einem Hubraum des Maschinenkörpers auf- und abbeweglichen Werkzeugschlittens, der zum Gewichtsausgleich an Luftzylinder angeschlossen ist, die eine Speicher-Druckkammer sowie einen kolbenoberseitigen und einen kolbenunterseitigen Zylinderraum aufweisen, und eine Spindelpresse zum Durchführen des Verfahrens.

Eine derartige Kupplungs-Spindelpresse ist durch die DE 42 08 638 A bekanntgeworden. Das Schwungrad wird von einem Elektromotor über einen Flachriemen dauernd in gleicher Drehrichtung umlaufend angetrieben. Für jeden einzelnen Arbeitshub wird die Spindel mit der hydraulisch beaufschlagten Reibungskupplung an das Schwungrad angekuppelt, während sich mit geringer Verzögerung eine Bremseinheit öffnet. Diese setzt sich aus mehreren federbelasteten, pneumatisch betätigten Einzelbremsen zusammen, die mit Klemmbacken eine Bremsscheibe erfassen, die über einen in der hohlgebohrten Spindel angeordneten Torsionsfederstab formschlüssig mit der Spindel verbunden ist. Der Torsionsfederstab bildet bei dieser bekannten Spindelpresse einen Bestandteil des Rückdrehantriebs, der dort in Form eines Drehmoment-Speicherantriebs ausgebildet ist, der seine Energie von einem Speicher bezieht, der von der Spindel in Zuge der Stößel- und damit der Schlittenabwärtsbewegung aufgeladen wird.

Nach dem Ankuppeln wird die auf der Spindel formschlüssig befestigte Kupplungsscheibe von dem Schwungrad auf Gleichlauf beschleunigt und läuft somit kraftschlüssig mit dem Schwungrad um. Dabei dreht sich die Spindel aus der Spindelmutter heraus, so daß der Werkzeugschlitten nach unten angetrieben wird, bis er mit seinem Obergesenk auf das Untergesenk aufschlägt und den Schmiedewerkstoff bzw. das Werkstück verformt. Durch den pneumatischen Gewichtsausgleich dieser Spindelpresse wird erreicht, daß Werkzeugschlitten und Spindelmuter völlig gewichtsausgeglichen sind und der Werkzeugschlitten sich quasi schwimmend halten läßt, so daß nur noch kleine Flächenpressungen vorliegen und von den Zahnflanken der Spindel kaum noch ein Gewicht aufgenommen werden muß. Die in den Ständern des Maschinenkörpers der Spindelpresse angeordneten Luftzylinder sind mit Druck beaufschlagt und über ihre Kolbenstangen am Werkzeugschlitten befestigt.

Die zur Verformung des Werkstückes notwendige Umformenergie liefert das Schwungrad, das dabei an Drehzahl verliert. Der Umformvorgang endet, wenn zwischen Ober- und Untergesenk eine bestimmte Preß- bzw. Schmiedekraft entstanden ist. Liegt diese gegen Ende des Umformvorganges vor, rutscht die Kupplung durch; dann nämlich, wenn die Preß- bzw. Schmiedekraft über die Gewindeschräge ein Moment an der Kupplung erzeugt, welches größer ist als das eingestellte Kupplungsmoment. Einhergehend damit beschleunigt die Spindel den Werkzeugschlitten aufwärts, und für den Rückhub steht bei dieser bekannten Spindelpresse unterstützend die gesamte gespeicherte Energie aus dem Drehmoment-Speicherantrieb zur Verfügung, die dann freigesetzt und zum Beschleunigen der Spindel nebst Kupplungsscheibe und damit zum Zurückführen des Schlittens in seine Startposition ausgenutzt wird.

Daneben steht zum Rückhub bzw. zum Beschleunigen von Spindel und Kupplungsscheibe nebst Klotzträger die gespeicherte Energie des Pressenständers bzw. Maschinenkörpers zur Verfügung. Der Maschinenkörper wird nämlich proportional zur Schmiedekraft gedehnt, d.h. er nimmt während des Kraftanstiegs eine Arbeit auf, die er beim Kraftabfall wieder freigibt. Am Ende des Umformvorgangs, wenn die Preßkraft auf Null abgefallen ist, erfährt der Werkzeugschlitten eine Aufwärtsgeschwindigkeit, die beim Kuchenstauchen (weiches Stauchen, wie beim Entzundern von Werkstücken) z.B. 0,1 m/s und bei einen Prellschlag mit maximaler Kraft z.B. 1,2 m/s erreichen kann. Der somit von dem ungesteuerten Rückdrehantrieb und von der Rückprallenergie aus der Körperfederung - im Falle der bekannten Presse außerdem noch ergänzt durch die im Zuge der Abwärtsbewegung gespeicherten Energie - angetriebene Werkzeugschlitten erfordert ein Bremsmoment und einen Bremsweg, der nach der abzubremsenden Energie aus dem Prellschlag mit Fₘₐₓ ausgelegt werden muß. Das Bremsmoment und der Bremsweg beeinflussen daher maßgeblich die Auslegung und die Herstellkosten einer Spindelpresse.

Der Erfindung liegt die Aufgabe zugrunde, ein Verfahren und eine Kupplungs-Spindelpresse der eingangs genannten Art zu schaffen, mit denen sich die Betriebsweise der Presse verbessern, insbesondere die beim Rückhub für den Werkzeugschlitten benötigte Bremsenergie verringern läßt.

Diese Aufgabe wird erfindungsgemäß mit einem Verfahren dadurch gelöst, daß ein abhängig von der Rückhubgeschwindigkeit regulierter Gewichtsausgleich ausgebildet und beim Rückhub von den Luftzylinder-Kolben verdrängte Luft gedrosselt wird. Die Erfindung macht sich zunutze, daß sich durch Verhindern des Nachströmens von Luft und das Drosseln der verdrängten Luft bei Hubbewegungen des Kolbens des Luftzylinders bzw. des mit dem Kolben verbundenen Werkzeugschlittens unterschiedliche Druckverhältnisse erreichen lassen, die die zum Bremsen des Werkzeugschlittens benötigte Bremsenergie entscheidend verringern. Dies insbesondere bei einer hohen Rückhub- bzw. Aufwärtsgeschwindigkeit, wie das bei einem Prellschlag mit Fₘₐₓ der Fall ist. Die Bremsenergie verringert sich dann um den Betrag, den der durch das Drosseln geschwindigkeitsabhängig regulierte Gewichtsausgleich speichert und während der Zeit des Rückhubes nicht abgeben kann. Es ist somit eine Regulierung des Gewichtsausgleichs möglich, die es erlaubt, abhängig von der jeweiligen Konstruktionsausführung der Kupplungs-Spindelpresse, die maximale Bremsenergie im Prellschlag mit Fₘₐₓ um bis zu 50% zu reduzieren; konstruktionsabhängig läßt sich bei einer Rückhubgeschwindigkeit von 1,2 m/s ein Druckabfall auf 20% des Druckes erreichen, der sich in der Ruhelage einstellt. Das Abbremsen erfordert somit entsprechend geringere Wege, was es ermöglicht, den Schlittenhub und damit die Bauhöhe der Presse entsprechend klein zu halten, wodurch sich eine beachtliche Gewichtseinsparung erreichen läßt. Ferner ergibt sich auch ein unmittelbarer Einfluß auf die Baugröße der Bremse, die sich entsprechend kleiner auslegen läßt.

Eine Ausführung einer Spindelpresse zum Durchführen des Verfahrens sieht vor, daß die Speicher-Druckkammer über mindestens ein Rückschlag- und ein Drosselelement kommunizierend mit dem kolbenunterseitigen Zylinderraum verbunden und der Zylinderraum über dem Kolben offen ist. Die mit dem kolbenunterseitigen Zylinderraum kommunizierende Verbindung stellt bei kurzhübigen Pressen sicher, daß die maximale, nämlich schon gleich mach dem unteren Totpunkt einsetzende Bremswirkung erreicht wird. Eine vorteilhafte Ausgestaltung der Erfindung sieht vor, daß beim geschwindigkeitsabhängig regulierten Gewichtsausgleich für eine kurzhübige Presse die Speicher-Druckkammer durch eine mit dem mindestens einen Rückschlag- und Drosselelement versehene Zwischenwand von dem kolbenunterseitigen Zylinderraum getrennt ist. Aufgrund der von der Speicher-Druckkammer in den kolbenunterseitigen Zylinderraum über das Drosselelement reduziert nachströmenden Luftmenge verringert sich dort der Druck entsprechend der Volumenvergrößerung bzw. der fehlenden Luftmenge.

Das bzw. die Rückschlagelemente, vorzugsweise Rückschlagventile, und das bzw. die Drosselelemente, die im einfachsten Fall als Bohrungslöcher ausgebildet sind, gewährleisten beispielsweise bei der kurzhübigen Ausführung, daß bei der Abwärtsbewegung der Kolben der Luftzylinder die Luft unterhalb des Kolbens sowohl über die Rückschlag- als auch über die Drosselelemente aus dem kolbenunterseitigen Zylinderraum in die Speicher-Druckkammer gedrückt wird. Hingegen kann während der Aufwärtsbewegung des Kolbens die Luft aus der Speicher-Druckkammer in den kolbenunterseitigen Zylinderraum lediglich über die Drosseln bzw. Düsen, d.h. Bohrungslöcher strömen. Das Drosseln der Luft, die bei der Rückhubbewegung folglich langsam aus der den höheren Druck aufweisenden Speicher-Druckkammer in den kolbenunterseitigen Zylinderraum nachströmt, bewirkt einen abrupten, hohen Druckabfall, so daß sich eine geringere Entnahme der gespeicherten Abtriebsenergie aus dem Gewichtsausgleich ergibt, wodurch die abzubremsende Energie und damit der Bremsweg entsprechend kleiner wird. Die nutzbare Antriebsenergie des Gewichtsausgleichs für den Rückhub von Spindel und Werkzeugschlitten verringert sich nämlich proportional - über den Hub verteilt - mit dem mittleren Druckabfall. Es stellen sich automatisch die nachstehenden Bedingungen ein:
- eine hohe Rückprallenergie hat eine hohe Aufwärtsgeschwindigkeit zur Folge
- eine hohe Aufwärtsgeschwindigkeit hat einen hohen Druckabfall zur Folge
- ein hoher Druckabfall hat eine geringe Antriebsenergieentnahme des Gewichtsausgleichs während des Aufwärtshubes zur Folge.

Die vorgenannten Bedingungen lassen sich auch dahingehend zusammenfassen, daß die Antriebsenergie aus dem Gewichtsausgleich umso größer ist, je geringer die Aufwärtsgeschwindigkeit ist.

Gemäß einer weiteren Ausführung der Erfindung wird vorgeschlagen, daß die Speicher-Druckkammer zum kolbenunterseitigen Zylinderraum hin offen und der Zylinderraum über dem Kolben durch einen mindestens ein Rückschlag- und ein Drosselelement aufweisenden Deckel verschlossen ist. Es handelt sich hier um eine wiederum besonders bei langhübigen Fressen geeignete Gestaltung, weil der untere Teil des Pressenhubes schnell durchlaufen werden kann und die abhängig von der Rückhubgeschwindigkeit regulierte Bremsung erst am oberen Hubende bzw. vor dem oberen Totpunkt verstärkt einsetzt - Abweichend von der zuvor beschriebenen Variante für eine langhübige Presse wird hier nicht die über dem Werkzeugschlitten abströmende, sondern stattdessen die im kolbenoberseitigen Zylinderraum abströmende bzw. daraus verdrängte Luft gedrosselt.

Weitere Einzelheiten und Vorteile der Erfindung ergeben sich aus den Ansprüchen und der nachfolgenden Beschreibung, in der ein in den Zeichnungen dargestelltes Ausführungsbeispiel des Gegenstandes der Erfindung näher erläutert ist. Es zeigen:
- Fig. 1: eine einen geschwindigkeitsabhängig regulierten Gewichtsausgleich aufweisende Kupplungs-Spindelpresse in der Vorderansicht, im Teilschnitt dargestellt;
- Fig. 2: als Einzelheit den in Fig. 1 in der linken Hälfte gezeigten Luftzylinder zum geschwindigkeitsabhängig regulierten Gewichtsausgleich, vergrößert dargestellt;
- Fig. 3: als Einzelheit eine alternative Ausführung einer Drossel, die in dem in Fig. 2 strichpunktiert eingekreisten Bereich "X" angeordnet werden kann; und
- Fig. 4: von einer Kupplungs-Spindelpresse der in Fig. 1 gezeigten Art als Einzelheit einen demgegenüber geänderten, insbesondere für langhübige Pressen geeigneten, geschwindigkeitsabhängig regulierten Gewischtsausgleich, als Teilschnitt in der Vorderansicht gezeigt.

Die im Ausführungsbeispiel nach Fig. 1 dargestellte Spindelpresse 1 besitzt einen mehrteiligen Maschinenkörper 2, in welchem ein Werkzeugschlitten 3 auf- und abwärts bewegbar geführt ist. Der Werkzeugschlitten 3 ist mit einer Spindelmutter 4 verbunden, die mit einer im Maschinenkörper 2 in einem mit dem oberen Querhaupt befestigten Axiallager drehbar gelagerten Spindel 5 zusammenwirkt, derart, daß sich der Werkzeugschlitten 3 je nach Drehsinn der Spindel 5 über die Spindelmutter 4 entweder zum Arbeitshub in Richtung auf das im Unterjoch 6 des Maschinenkörpers 2 angeordnete Untergesenk 7 bewegt oder von diesem entfernt. Die Spindel 5 wird von einem Schwungrad 8 angetrieben, das ein vertikal angeordneter Elektromotor 9 über einen Treibriemen 11 in ständigem Umlauf hält.

Zur Antriebsverbindung dient eine Kupplungsscheibe 12, die drehfest mit der Spindel 5 verbunden ist und hydraulisch beaufschlagt reibungsschlüssig an das Schwungrad 8 angekuppelt wird. Damit drehen sich das Schwungrad 8 sowie die Spindel 5, und der Werkzeugschlitten 3 wird mit dem Obergesenk zur Ausführung eines Schmiedeschlags gegen das Untergesenk 7 bewegt. Im den Ständern des Maschinenkörpers 2 der Spindelpresse 1 angeordnete Luftzylinder 13 sind mit Druck beaufschlagt und über ihre Kolbenstangen 14 am Werkzeugschlitten 3 befestigt, so daß die axial bewegte Masse, d.h. der Werkzeugschlitten 3 nebst Spindelmutter 4 völlig gewichtsausgeglichen ist. Die Luft- bzw. Gewichtsausgleichszylinder 13 stehen mit in den Seitenständern untergebrachten Druckkesseln in Verbindung, so daß keine besondere Verrohrung erforderlich ist.

Die Spindel 5 besitzt eine nicht gezeigte Durchgangsbohrung, in der sich ein bis weit über die formschlüssig auf der Spindel 5 festgelegten Kupplungsscheibe 12 hinausragender, die Spindel 5 somit nach oben hin verlängernder Torsionsfederstab 15 erstreckt. Ein verdicktes Kopfstück des Torsionsfederstabes 15 ist in einer Lagerbuchse verdrehbar gelagert, die sich in einer eine Bremseinheit 16 tragenden, auf einem die hydraulischen Kolben zum Anpressen der Kupplungsscheibe 12 an das Schwungrad 8 mit einem Druckmittel versorgenden Drehverteiler 17 angeordneten Haltebrücke 18 befindet. Die Bremseinheit 16 setzt sich aus mehreren federbelasteten, pneumatisch betätigten Einzelbremsen 19 zusammen, die mit Klemmbacken eine Bremsscheibe 20 erfassen, die über den Torsionsfederstab 15 formschlüssig mit der Spindel 5 verbunden ist. Die Haltebrücke 18 und damit ebenfalls die Bremseinheit 16 wird über eine einerseits an der Haltebrücke 18 und andererseits der Bühne 21 befestigte Drehmomentenstütze 22 gegen Verdrehung gesichert. Auf das obere Ende des Torsionsfederstabes 15 und damit der Spindel 5 ist weiterhin ein auch als Pumpe wirkender Hydromotor 23 aufgesetzt, der - wie aus der eingangs genannten Spindelpresse bekannt - als Drehmoment-Speicherabtrieb zum Rückhub des Werkzeugschlittens 3 ausgebildet ist. Die zur Versorgung des Hydromotors 23 und des Drehverteilers 17 erforderlichen Hydraulik-Aggregate 24 sind auf der Bühne 21 der Spindelpresse 1 angeordnet und über Druckmittelschläuche 25 mit dem Drehverteiler 17 bzw. dem Hydromotor 23 verbunden.

Die Ausbildung der Luftzylinder 13 der Spindelpresse 1 nach Fig. 1 zum geschwindigkeitsabhängig regulierten Gewichtsausgleich ist im einzelnen in Fig. 2 gezeigt. Der Luftzylinder 13 - zu dem symmetrisch an der anderen Pressenseite ein zweiter angeordnet ist - besitzt einen kolbenoberseitigen Zylinderraum 26a und einen kolbenunterseitigen Zylinderraum 26b, dem sich eine Speicher-Druckkammer 27, die einen beliebigen Querschnitt haben kann, anschließt. Die Druckkammer 27 ist durch eine Zwischenwand 28 von den Zylinderräumen 26a, 26b getrennt. In der Zylinderwand 28 und in einer unteren Kammerwand der Speicher-Druckkammer 27 ist die in Richtung des Doppelpfeils 29 auf- und abbewegliche Kolbenstange 14 in Dichtungen 30 abgedichtet geführt. Der in den Zylinderräumen 26a, 26b angeordnete Kolben 31 ist mit durchgezogenen Linien in seiner unteren Position, d.h. dem unteren Totpunkt uT gezeichnet; die obere Stellung, d.h. der obere Totpunkt oT ist mit gestrichelten Linien eingezeichnet. In der Zwischenwand 28 sind mehrere, als Rückschlagventile (bzw. Rückschlagklappen) 32, wie symbolhaft dargestellt, und mindestens - wie wiederum symbolhaft angedeutet - ein Drosselelement bzw. eine Düse 33 angeordnet. Das Drosselelememt 33 kann einfachstenfalls ein in Fig. 3 gezeigtes Bohrungsloch 34 mit Innengewinde sein, in das sich zur Regulierung ein Einschraubstopfen 35 einschrauben läßt.

In der Ruhelage sind die Drücke P1 unterhalb des Kolbens 31 in dem kolbenunterseitigen Zylinderraum 26b des Luftzylinders 13 und in der Speicher-Druckkammer 27 ausgeglichen. Mit der einsetzenden Abwärtsbewegung des Werkzeugschlittens 3 und damit des Kolbens 31 wird die Luft aus dem kolbenunterseitigen Zylinderraum 26b über die Rückschlagventile 32 und das Drosselelement 33 (bzw. Bohrungsloch 34 oder Drosselventil) in die darunter befindliche Speicher-Druckkammer 27 gedrückt. Dabei steigt der Druck P1 gegenüber dem Druck P2 der Speicher-Druckkammer 27 geringfügig an. Nach vollendetem Arbeitshub, wenn Spindel 5 und Werkzeugschlitten 3 aufgrund der gespeicherten Energie (Drehmomenten-Speicherantrieb, Rückprallenergie aus der Federung des Maschinenkörpers) in ihre Ausgangslage zurückbewegt werden, so daß sich gleichzeitig die Kolben 31 der Luftzylinder 13 in den oberen Totpunkt oT verlagern, entsteht aufgrund der Volumenvergrößerung in dem kolbenunterseitigen Zylinderraum 26b ein Druckabfall; zum Ausgleich kann aus der Speicher-Druckkammer 27 die Druckluft lediglich über das Drosselelement 33 bzw. das Bohrungsloch 34, d.h. entsprechend langsam nachströmen. Hingegen sind die Rückschlagventile 32 bei der Aufwärtsbewegung des Kolbens 31 gesperrt.

Bei langsamer Rückhub- bzw. Aufwärtsgeschwindigkeit, wie im Falle des Kuchenstauchens mit ca. 0,1 m/s, kann die Druckluft aus der Speicher-Druckkammer 27 so schnell nachströmen, daß keine nennenswerte Druckdifferenz zwischen P1 und P2 entsteht. Die Luftausgleichszylinder 13 können hierbei ihre volle Wirksamkeit zum Ausgleich der axial bewegten Teile entfalten. Je schneller die Aufwärtsgeschwindigkeit, desto größer ist der Druckabfall P1, wie im Falle von Prellschlägen mit maximaler Kraft, bei denen die Aufwärtsgeschwindigkeit ca. 1,2 m/s erreichen kann, weil die Rückprallenergie aufgrund der Körperfederung des Maschinenkörpers entsprechend groß ist. Damit gehen hohe Bremsmomente und Bremswege einher. Diese werden aber, aufgrund der Drosselung der nachströmenden Druckluft, d.h. der geschwimdigkeitsabhängigen Regulierung des Gewichtsausgleichs_{,} so entscheidend verringert, daß sich trotz der maximalen Schlagkraft und der damit einhergehenden hohen Aufwärtsgeschwindigkeit die Bremsung erreichen läßt.

Bei der in den Fig. 4 gezeigten Ausführung eines geschwindigkeitsabhängig regulierten Gewichtsausgleichs handelt es sich um solche, die insbesondere bei langhübigen Kupplungs-Spindelpressen 100 zum Einsatz kommt; ansonsten unterscheidet sich die Pressen-Bauweise nicht von der im Zusammenhang mit den Fig. 1 bis 3 beschriebenen Spindelpresse, so daß übereinstimmende Bauteile mit denselben Bezugsziffern versehen sind, auch wenn diese Bauteile nicht noch einmal genannt werden.

Während bei der Spindelpresse 1 nach Fig. 1 ein von der Rückhubgeschwindigkeit abhängiger Druckabfall P₁ im kolbenunterseitigen Zylinderraum 26b bewirkt wird, stellt sich bei den Ausführungen nach den Fig. 4 und 5 ein Druckaufbau Pₒ ein, und zwar gemäß Fig. 4 in dem kolbenoberseitigen Zylinderraum 126a. Dieser ist nach oben hin von einem Deckel 36 verschlossen, in dem das mindestens eine Rückschlagventil 132 und die mindestens eine Düse bzw. Drossel 133 angeordnet ist. Der kolbenunterseitige Zylinderraum 126b des Luftzylinders 113 ist zu der Speicher-Druckkammer 127 hin offen. Beim Rück- bzw. Aufwärtshub des Werkzeugschlittens 3 und des damit über die Kolbenstange 14 verbundenen Kolbens 31 des Luftzylinders 113 wird die Luft in dem kolbenoberseitigen Zylinderraum 126a komprimiert, da sie über die Drosseln 133 nur verzögert abströmen kann; der Druck Pₒ steigt an und wirkt dem Rückhub bremsend entgegen. Bei dieser Ausführung können beispielsweise die folgenden Drücke vorliegen: Pₒₘᵢₙ = minus 0,2 bar und Pₒₘₐₓ = 10 bar; P₁ₘᵢₙ = 9,5 bar und P₁ₘₐₓ = 10 bar ; ${\text{P}}_{\text{2min}} {\text{= P}}_{\text{1min}}$ und ${\text{P}}_{\text{2max}} {\text{= P}}_{\text{1max}}$ sowie der Druck P₃ in dem Hubraum 137 über dem Werkzeugschlitten 3 von P₃ₘᵢₙ = minus 0,2 bar und P₃ₘₐₓ = 0,3 bar. Die Antriebskraft ist zu 100% aufgehoben, wenn ${\text{P}}_{\text{o}} {\text{= P}}_{\text{1}}$ ist. Die Abbremsung beginnt hierbei sehr spät, nämlich vor dem oberen Totpunkt.

Allen beschriebenen Ausführungen ist gleich, daß von der Antriebsenergie aus dem Gewichtsausgleich folglich je nach Geschwindigkeit ein Teil verzögert frei wird, wenn der Werkzeug 3 schon im oberen Totpunkt steht, womit sich die Bremsenergie in gleichem Maße verringert. Das ermöglicht es, die Bremseinheit kleiner auszubilden, was wiederum die Festteil-Massen und damit die Festteilenergie verringert. Bei der ersten Pressen-Ausführung (vgl. Fig. 1) wird zusätzlich ein kürzerer Schlittenhub und damit eine erhebliche Herabsetzung des Pressengewichtes und der Herstellkosten erreicht.

## Patentansprüche

1. Verfahren zum Betreiben einer Spindelpresse (1; 100; 200) mit einer drehbar gelagerten Spindel (5), einem in einer Drehrichtung ununterbrochen umlaufenden Schwungrad (8), einer druckmittelbetätigten Reibungskupplung, über deren Kupplungsscheibe (12) zum Arbeitshub die reibschlüssige Verbindung der Spindel (5) mit dem Schwungrad (8) herstellbar ist, und einem Rückdrehantrieb (23) zum Rückhub des in einem Hubraum des Maschinenkörpers (2) auf- und abbeweglich geführten Werkzeugschlittens (3), der zum Gewichtsausgleich an Luftzylinder (13; 113; 123) angeschlossen ist, die eine Speicher-Druckkammer (27; 127; 227) sowie einen kolbenoberseitigen und einen kolbenunterseitigen Zylinderraum (26a bzw. 26b; 126a bzw. 126b; 226a bzw. 226b) aufweisen.
**dadurch gekennzeichnet,**
daß die Luftzylinder (13; 113; 213) zu einem abhängig von der Rückhubgeschwindigkeit regulierten Gewichtsausgleich ausgebildet werden, indem beim Rückhub von den Luftzylinder-Kolben (31) verdrängte Luft gedrosselt wird.

2. Spindelpresse zum Durchführen des Verfahrens nach Anspruch 1, mit einer drehbar gelagerten Spindel (5), einem in einer Drehrichtung ununterbrochen umlaufenden Schwungrad (8), einer druckmittelbetätigten Reibungskupplung, über deren Kupplungsscheibe (12) zum Arbeitshub die reibschlüssige Verbindung der Spindel (5) mit dem Schwungrad (8) herstellbar ist, und einem Rückdrehantrieb (23) zum Rückhub des in einem Hubraum des Maschinenkörpers (2) auf- und abbeweglich geführten Werkzeugschlittens (3), der zum Gewichtsausgleich an Luftzylinder (13; 113; 123) angeschlossen ist die eine Speicher-Druckkammer (27; 127; 221) sowie einen kolbenoberseitigen und einen kolbenunterseitigen Zylinderraum (26a bzw. 26b; 126a bzw. 126b; 226a bzw. 226b) aufweisen,
**dadurch gekennzeichnet,**
daß die Speicher-Druckkammer (27) über mindestens ein Rückschlag- und ein Drosselelement (32, 33) kommunizierend mit dem kolbenunterseitigen Zylinderraum (26b) verbunden und der Zylinderraum (26a) über dem Kolben (31) offen ist.

3. Spindelpresse zum Durchführen des Verfahrens nach Anspruch 1, mit einer drehbar gelagerten Spindel (5), einem in einer Drehrichtung ununterbrochen umlaufenden Schwungrad (8), einer druckmittelbetätigten Reibungskupplung, über deren Kupplungsscheibe (12) zum Arbeitshub die reibschlüssige Verbindung der Spindel (5) mit dem Schwungrad (8) herstellbar ist, und einem Rückdrehantrieb (23) zum Rückhub des in einem Hubraum des Maschinenkörpers (2) auf- und abbeweglich geführten Werkzeugschlittens (3), der zum Gewichtsausgleich an Luftzylinder (13; 113; 123) angeschlossen ist, die eine Speicher-Druckkammer (27; 127; 227) sowie einen kolbenoberseitigen und einen kolbenunterseitigen Zylinderraum (26a bzw. 26b; 126a bzw. 126b; 226a bzw. 226b) aufweisen,
**dadurch gekennzeichnet,**
daß die Speicher-Druckkammer (127) zum kolbenunterseitigen Zylinderraum (126b) hin offen und der Zylinderraum (126a) über dem Kolben (31) durch einen mindestens ein Rückschlag- und ein Drosselelement (132, 133) aufweisenden Deckel (36) verschlossen ist.

4. Spindelpresse nach Anspruch 2,
**dadurch gekennzeichnet,**
daß die Speicher-Druckkammer (27) durch eine mit dem mindestens einen Rückschlag- und Drosselelement (32, 33) versehene Zwischenwand (28) von dem kolbenunterseitigen Zylinderraum (26b) getrennt ist

## Claims

1. Method of operating a screw press (1; 100; 200) with a rotatably mounted screw (5), a flywheel (8) uninterruptedly rotating in one rotational direction, a friction clutch which is actuated by pressure means and by way of the clutch disc (12) of which the frictional connection of the screw (5) with the flywheel (8) is producible for the working stroke, and a return rotary drive (23) for the return stroke of the tool carriage (3), which is guided in a stroke chamber of the machine body (2) to be movable back and forth and is connected to air cylinders (13; 113; 123) for weight compensation, which have a pressure storage chamber (27; 127; 227) as well as a cylinder space (26a and 26b; 126a and 126b; 226a and 226b) at the piston crown side and piston underside, characterised thereby that the air cylinders (13; 113; 123) are constructed for a weight compensation which is regulated in dependence on the return stroke speed and in which displaced air is throttled during the return stroke of the air cylinder pistons (31).

2. Screw press for carrying out the method according to claim 1, with a rotatably mounted screw (5), a flywheel (8) uninterruptedly rotating in one rotational direction, a friction clutch which is actuated by pressure means and by way of the clutch disc (12) of which the frictional connection of the screw (5) with the flywheel (8) is producible for the working stroke, and a return rotary drive (23) for the return stroke of the tool carriage (3), which is guided in a stroke chamber of the machine body (2) to be movable back and forth and is connected to air cylinders (13; 113; 123) for weight compensation, which have a pressure storage chamber (27; 127; 227) as well as a cylinder space (26a and 26b; 126a and 126b; 226a and 226b) at the piston crown side and piston underside, characterised thereby that the pressure storage chamber (27) is connected in flow communicating manner with the cylinder space (26b) at the piston underside by way of at least one non-return element and throttle element (32, 33) and the cylinder space (26a) above the piston (31) is open.

3. Screw press for carrying out the method according to claim 1, with a rotatably mounted screw (5), a flywheel (8) uninterruptedly rotating in one rotational direction, a friction clutch which is actuated by pressure means and by way of the clutch disc (12) of which the frictional connection of the screw (5) with the flywheel (8) is producible for the working stroke, and a return rotary drive (23) for the return stroke of the tool carriage (3), which is guided in a stroke chamber of the machine body (2) to be movable back and forth and is connected to air cylinders (13; 113; 123) for weight compensation, which have a pressure storage chamber (27; 127; 227) as well as a cylinder space (26a and 26b; 126a and 126b; 226a and 226b) at the piston crown side and piston underside, characterised thereby that the pressure storage chamber (127) is open towards the cylinder space (126b) at the piston underside and the cylinder space (126a) above the piston (31) is closed by a cover (36) having at least one non-return element (132) and throttle element (133).

4. Screw press according to claim 2, characterised thereby that the pressure storage chamber (27) is separated from the cylinder space (26b) at the piston underside by a partition (28) provided with the at least one non-return element (32) and throttle element (33).

## Revendications

1. Procédé pour l'exploitation d'une presse à vis (1; 100; 200), présentant une vis (5) logée de manière à pouvoir tourner, un volant (8) pouvant tourner de manière ininterrompue dans un sens, un embrayage à friction actionné par un agent sous pression, dont le disque d'embrayage (12) permet de réaliser l'assemblage entraîné par friction, nécessaire à la course, de la vis (5) avec le volant (8), et un entraînement de rotation inverse (23) pour la course de retour du coulisseau porte-outil (3) guidé vers le haut et vers le bas dans un cylindre du corps (2) de la machine, ledit coulisseau étant raccordé à des cylindres à air (13 ; 113 ; 123) pour l'équilibrage des poids, qui présentent une chambre d'accumulation de pression (27 ; 127 ; 227) ainsi qu'une chambre de cylindre (26a et 26b ; 126a et 126b ; 226a et 226b) au-dessus et au-dessous du piston, caractérisé en ce que les cylindres à air sont exécutés pour un équilibrage des poids régulé en fonction de la vitesse de la course de retour, lorsque l'air déplacé lors de la course arrière du piston (31) est étranglé.

2. Presse à vis pour la réalisation du procédé selon la revendication 1, présentant une vis (5) logée de manière à pouvoir tourner, un volant (8) tournant de manière ininterrompue dans un sens, un embrayage à friction actionné par un agent sous pression, dont le disque d'embrayage (12) permet de réaliser l'assemblage entraîné par friction, nécessaire à la course, de la vis (5) avec le volant (8), et un entraînement de rotation inverse (23) pour la course de retour du coulisseau porte-outil (3) guidé vers le haut et vers le bas dans un cylindre du corps (2) de la machine, ledit coulisseau étant raccordé à des cylindres à air (13 ; 113; 123) pour l'équilibrage des poids, qui présentent une chambre d'accumulation de pression (27; 127 ; 227) ainsi qu'une chambre de cylindre (26a et 26b ; 126a et 126b ; 226a et 226b) au-dessus et au-dessous du piston, caractérisé en ce que la chambre d'accumulation de pression (27) est reliée via au moins un élément anti-retour et d'étranglement (32, 33) de manière à communiquer avec la chambre de cylindre (26b) sous le piston et en ce que la chambre de cylindre (26a) au-dessus du piston (31) est ouverte.

3. Presse à vis pour la réalisation du procédé selon la revendication 1, présentant une vis (5) logée de manière à pouvoir tourner, un volant (8) tournant de manière ininterrompue dans un sens, un embrayage à friction actionné par un agent sous pression, dont le disque d'embrayage (12) permet de réaliser l'assemblage entraîné par friction, nécessaire à la course, de la vis (5) avec le volant (8) et un entraînement de rotation inverse (23) pour la course de retour du coulisseau porte-outil (3) guidé vers le haut et vers le bas dans un cylindre du corps (2) de la machine, ledit coulisseau étant raccordé à des cylindres à air (13 ; 113; 123) pour l'équilibrage des poids, qui présentent une chambre d'accumulation de pression (27 ; 127 ; 227) ainsi qu'une chambre de cylindre (26a et 26b ; 126a et 126b ; 226a et 226b) au-dessus et au-dessous du piston, caractérisé en ce que la chambre d'accumulation de pression (127) est ouverte vers la chambre de cylindre (126b) sous le piston et en ce que la chambre de cylindre (126a) au-dessus du piston (31) est fermée par un couvercle (36) présentant au moins un élément anti-retour et d'étranglement (132, 133).

4. Presse à vis selon la revendication 2, caractérisé en ce que la chambre d'accumulation de pression (27) est séparée de la chambre de cylindre (26b) sous le piston par une paroi intermédiaire (28) présentant au moins un élément anti-retour et d'étranglement (32, 33).
